# FASCICULE DE BREVET EUROPEEN

(11) **EP 0 059 118 B1**
(45) Date de publication et mention de la délivrance du brevet: **13.11.1985**
(21) Numéro de dépôt: 82400132.5
(22) Date de dépôt: 25.01.1982
(51) Int. Cl.: H01H 77/10, H01H 1/50

(54) **Disjoncteur électrique multipolaire à dispositif de limitation de courant**
Mehrpoliger elektrischer Schalter mit Strombegrenzungsvorrichtung
Multi-pole electric circuit breaker with current limiting device

(30) Priorité: 11.02.1981 FR 8102800
(43) Date de publication de la demande: 01.09.1982
(73) Titulaire: MERLIN GERIN, F-38050 Grenoble Cédex (FR)
(72) Inventeur: Bancalari, Jean, F-38050 Grenoble Cedex (FR)
(74) Mandataire: Kern, Paul

## Description

L'invention concerne un disjoncteur limiteur multipolaire à basse tension et à mécanisme de manoeuvre à genouillère coopérant avec une manette d'actionnement manuel et avec un bloc déclencheur automatique à seuil de déclenchement réglable, chaque pôle comportant:
- une chambre d'extinction de l'arc tiré entre des contacts fixes et mobiles lors de leur séparation,
- des plages d'amenée de courant vers lesdits contacts,
- une pluralité de bras de contact mobiles s'étendant transversalement dans des plans parallèles, chaque bras étant à ouverture rapide par effet d'autorépuision électrodynamique sous l'action d'une augmentation brusque du courant, ladite ouverture rapide intervenant avant l'ouverture mécanique définitive du pôle à la suite du déverrouillage du mécanisme pilité par le déchlencheur automatique,
- des moyens élastiques sollicitant les bras en position de fermeture pour engendrer une pression de contact jusqu'à un seuil prédéterminé,
- et un organe ralentisseur comprenant une masselotte, coopérant en fin de course d'ouverture avec lesdits bras de contact pour assurer lors de la phase d'autorépulsion une durée d'ouverture supérieure au temps de réponse du bloc déclencheur.

Un organe ralentisseur du genre mentionné est décrit dans le document FR-A-2 351 483 de la demanderesse, dans lequel chaque pôle comporte une masselotte propre de masse prédéterminée, reliée mécaniquement au contact mobile par une liaison mécanique à course morte, et susceptible d'effectuer un mouvement limité par rapprt à ce dernier. Un premier ressort de polarisation est associé à la liaison mécanique, et un deuxième ressort de pression de contact sollicite le contact mobile en position de fermeture. Le déplacement rapide vers la position d'ouverture du contact mobile s'effectue par l'intermédiaire d'un circuit magnétique auxiliaire à entrefer de faible épaisseur entourant au moins un conducteur parcouru par le courant. L'application d'un tel organe ralentisseur à un disjoncteur limiteur de forts calibres, par exemples 1000 A comprenant par pôle une pluralité de contacts mobiles à ouverture rapide sur autorépulsion électrodynamique poserait des problèmes de fonctionnement et d'encombrement à l'intérieur du boîtier isolant du disjoncteur.

Le document US-A-3 614 687 décrit un disjoncteur à boîtier moulé, constitué de deux blocs accouplés, un bloc disjoncteur et un bloc limiteur. Le bloc disjoncteur est doté d'une commande manuelle à manette et d'une commande d'ouverture automatique sur défaut ou surcharge. Le bloc limiteur comprend par pôle trois paires de contacts dont les contacts mobiles sont portés par tois bras montés à pivotement sur un même axe. En position de fermeture des contacts du bloc limiteur, les bras de contact s'étendent parallèlement et à faible distance d'un conducteur fixe, parcouru par un courant de sens opposé pour engendrer une force électrodynamique de répulsion des bras de contact. Chaque bras est sollicité en position de fermeture par un ressort. Une dissymétrie des contacts, notamment de la force du ressort de fermeture, de la répartition des courants ou de la disposition des contacts assure une ouverture retardée de l'un des contacts qui fait office de contact d'arc. Un verrouillage par une liaison à course morte entre les bras de contact impose l'ouverture des contacts principaux avant celle du contact d'arc. En fin de course d'ouverture les trois bras frappent sur une butée et se referment. Cette fermeture risque d'intervenir avant l'ouverture du bloc disjoncteur, empêchant la coupure de courant.

L'invention a pour but de réaliser un disjoncteur limiteur de forts calibres équipé d'un organe ralentisseur à inertie simple et fiable. Ce but est atteint selon l'invention par le fait que l'organe ralentisseur comporte la masselotte formée par un premier bras de contact, associé par une liaison mécanique à course morte à un deuxième bras de contact juxtaposé coopérant en position d'ouverture avec une butée d'arrêt agencée en amortisseur pour limiter le débattement du deuxième bras de contact audelà de la position d'ouverture et pour autoriser le déplacement poursuivi du premier bras juxtaposé jusqu'au rattrapage de la course morte de la liaison mécanique, l'inertie du premier bras de contact compensant ensuite le choc dû à la venue en engagement du deuxième bras et de la butée, de manière à empêcher la refermeture immédiate des bras de contacts avant l'intervention du bloc déclencheur.

En fin de course d'ouverture, on utilise avantageusement l'inertie d'au moins un bras de contact mobile pour constituer la masselotte de l'organe ralentisseur.

Selon une caractéristique de l'invention, ladite liaison mécanique comporte un organe d'entraînement solidaire du deuxième bras de contact associé à la butée, et coopérant à jeu avec le premier bras masselotte juxtaposé susceptible d'effectuer un mouvement limité durant ladite course morte.

Selon une autre caractéristique de l'invention, l'organe d'entraînement de la liaison mécanique comprend un axe d'arrêt fixé au deuxième bras de contact et s'étendant selon une direction transversale en traversant une ouverture ménagée dans le premier bras de contact juxtaposé, le diamètre de l'ouverture étant supérieur à celui de l'axe pour déterminer ladite course morte. L'axe d'arrêt est assujetti perpendiculairement au deuxième bras de contact intermédiaire, intercalé entre le premier et un troisième bras de contact de structures identiques.

D'autres avantages et caractéristiques ressortiront plus clairement de l'exposé qui va suivre d'un mode de mise en oeuvre donné à titre d'exemple non limitatif et représenté aux dessins annexés, dans lesquels:
la fig. 1 est une vue en coupe verticale d'un disjoncteur limiteur équipé d'un organe ralentisseur selon l'invention;
la fig. 2 est une vue en coupe selon la ligne II-II de la fig. 1.

Sur les fig. 1 et 2, un disjoncteur limiteur multipolaire basse tension pour calibres élevés, par exemple de l'ordre de 1000 Ampères, est composé d'un bloc disjoncteur 10 standard à boîtier isolant moulé 11, superposé à un bloc limiteur 12 inférieur à boîtier isolant moulé 13 de même encombrement de base. En position assemblée des boîtiers 11, 13, par exemple par des vis de fixation, le fond 14 intermédiaire ouvert constitue une paroi de séparation entre les deux boîtiers 11, 13 et présente des orifices 15 de passage de conducteurs de connexion.

Le bloc disjoncteur 10, d'un type bien connu, comporte par pôle des contacts fixes 16 agencés au voisinage du fond 14 et coopérant en position de fermeture avec des contacts mobiles 18 correspondants portés par une pluralité de doigts 20 pivotants logés dans une cage 21. Une chambre de coupure 19 est ménagée dans chaque pôle et comprend un empilage de séparateurs métalliques d'extinction de l'arc tiré entre les contacts 16, 18 lors de leur séparation. Un mécanisme de manoeuvre 22 à genouillère 24 et à ressort 23 accumulateur d'énergie est agencé dans la zone centrale du boîtier 11 et commande la fermeture et l'ouverture des doigts de contacts 20, soit par l'actionnement manuel d'une manette 26 extérieure, soit par l'interaction d'un bloc déclencheur 28 provoquant le déverrouillage automatique du crochet de déclenchement 29 associé au mécanisme 22 et entraînant l'ouverture du disjoncteur en cas de défaut. Le bloc déclencheur 28 à seuil de déclenchement réglable du type magnétothermique ou électronique est sensible aux courants de surcharge ou de court-circuit et est disposé longitudinalement à l'opposé de la chambre de coupure 19 par rapport au mécanisme 22. Un barreau de commutation 30 commun à tous les pôles s'étend dans la direction transversale du boîtier 11 et coopère avec le mécanisme de manoeuvre 22 pour l'actionnement simultané des différentes cages 21 juxtaposées lors de la commande manuelle ou automatique. Une tresse de liaison 32 relie électriquement la partie arrière de chaque doigt de contact 20 à une plage 34 conductrice traversant le bloc déclencheur 28. Il est inutile de décrire en détail la structure et le fonctionnement d'un tel bloc disjoncteur 10 bien connu des spécialistes.

Le bloc limiteur 12 accolé au fond intermédiaire 14 comprend par pôle trois bras de contact 36a, 36b, 36c juxtaposés, chaque bras 36 présentant une forme allongée s'étendant dans la direction longitudinale du boîtier 13 et parallèlement aux doigts de contact 20 du bloc disjoncteur 10 supérieur. L'une des extrémités de chaque bras 36a, 36b, 36c porte un contact mobile 37 coopérant en position de fermeture avec un contact fixe 38 agencé sur un conducteur 40 fixe plaqué sur le fond 41 du boîtier 13. L'extrémité opposée du bras 36a, 36b, 36c est articulée sur un axe 42 de pivotement orienté selon la direction transversale du barreau 30, et logé dans le boîtier 13 entre le conducteur 40 et la partie inférieure du bloc déclencheur 28. Le conducteur 40 se prolonge au-delà du contact fixe 38 en direction d'une corne d'extrémité 43 faisant partie d'une chambre d'extinction d'arc 44 à tôles de désionisation 46 ménagées sous la chambre de coupure 19 du bloc disjoncteur 10. L'extrémité opposée du conducteur allongé 40 traverse l'orifice 15 du fond 14 et est assujettie à la plage 34 de traversée du bloc déclencheur 28. En position fermée des contacts 37, 38 du bloc limiteur 12, chaque bras de contact 36a, 36b, 36c s'étend parallèlement et à faible distance du conducteur 40 pour former une importante boucle de courant soumise à des efforts de répulsion électrodynamique lors de l'apparition d'un courant de court-circuit. Un ressort de compression 58 disposé à l'opposé de la chambre 44 sollicite chaque bras 36a, 36b, 36c en position de fermeture des contacts 37, 38. La ligne d'action du ressort 58 est sensiblement perpendiculaire à la direction transversale de l'axe de pivotement 42, et la force de rappel du ressort 58 s'exerce sur l'extrémité du bras 36 à l'opposé du contact mobile 37.

Une tresse de liaison 52 relie électriquement chaque bras de contact 36a, 36b, 36c mobile à une première plage de connexion 50 par l'intermédiaire d'un conducteur 54 perpendiculaire, qui passe dans une lumière ménagée dans le fond 41. Le conducteur 54 est traversé longitudinalement par le conducteur inférieur 40. La deuxième plage de connexion 48 est solidaire d'un conducteur 51 de liaison en forme de C passant derrière les tôles de désionisation 46 de la chambre d'extinction d'arc 44 pour provoquer l'attraction de l'arc tiré entre les contacts 37, 38. A l'opposé de la plage 48, le conducteur 51 de liaison traverse une ouverture 15 du fond 14 intermédiaire et se raccorde au contact fixe 16 du pôle correspondant du bloc disjoncteur 10. On remarque que les deux plages de connexion 48, 50 de chaque pôle du disjoncteur limiteur sont agencées sous le fond 41 de base du bloc limiteur 12, de manière à éviter des amenées de courant par les faces latérales des boîtiers 11.

Chaque pôle du bloc limiteur 12 est équipé d'un dispositif ralentisseur par inertie devenant actif en fin de course d'ouverture des bras de contacts 36a, 36b, 36c pour freiner leur retombée vers la position de fermeture en entravant la refermeture des contacts 37, 38 avant le déclenchement du bloc disjoncteur 10. Le bras de contact 36b central est doté à cet effet d'un axe 60 d'arrêt maintenu dans un trou 61 circulaire par deux rondelles 62, 64 de retenue prenant appui sur les faces opposées dudit bras 36b. L'axe 60 d'arrêt s'étend parallèlement à l'axe de pivotement 42 selon la direction transversale du boîtier 13, et s'engage par ses extrémités opposées dans deux ouvertures 66, 68 circulaires ménagées respectivement dans les deux autres bras latéraux 36a, 36c juxtaposés disposés de part et d'autre du bras de contact central 36b. Chaque ouverture 66, 68 présente un diamètre supérieur à celui de l'axe d'arrêt 60. La longueur de ce dernier est d'autre part inférieur à la largeur d'un pôle. Une protubérance 70 faisant saillie du fond intermédiaire 14 sert d'amortisseur au bras de contact 36b central lors de sa venue en fin de coursed'ouverture.

Le fonctionnement de chaque pôle du disjoncteur limiteur selon l'invention est le suivant:
En position fermée du disjoncteur limiteur, le courant dans chaque pôle entre par exemple par la plage de connexion 48, parcourt le conducteur de liaison 51 du bloc limiteur 12, les contacts fermés 16, 18 du bloc disjoncteur 10, les doigts de contacts 20, la tresse 32 de raccordement de la plage 34, puis le conducteur 40, les contacts fermés 38, 37 et les bras de contact 36a, 36b. 36c du bloc limiteur 12, les tresses 52, le conducteur 54 de traversée du fond 41, et sort par la plage de connexion 50. Le mécanisme de manoeuvre 22 du bloc disjoncteur se trouve verrouillé en position armée du ressort d'actionnement 23.

En cas de courants de surcharge ou de court-circuit peu importants, le bloc limiteur 12 n'intervient pas et les contacts 37, 38 restent fermés grâce à l'action prépondérante des ressorts 58 de pression de contact vis-à-vis des faibles forces de répulsion électrodynamique s'exerçant entre les bras de contact 36 et le conducteur 40. Le défaut est détecté par le bloc déclencheur 28 qui pilote le déverrouillage du crochet de déclenchement 29 du mécanisme 22, suivi de l'ouverture des contacts 16, 18 du bloc disjoncteur 10, l'extinction de l'arc s'effectuant dans la chambre de coupure 19.

Lors de l'apparition d'un courant de court-circuit important, le seuil de déclenchement électrodynamique du bloc limiteur 12 est dépassé, et les forces de répulsion électrodynamiques s'exerçant sur les bras de contact 36 pivotants l'emportent sur l'action des ressorts 58. Il en résulte une ouverture rapide des contacts 37, 38 engendrant une limitation du courant avant l'intervention du mécanisme de manoeuvre 22 du bloc disjoncteur 10. La refermeture sur court-circuit des contacts 37, 38 du bloc limiteur 12 avant l'ouverture définitive des contacts 16, 18 du bloc disjoncteur 10 est empêchée grâce à la réaction du dispositif ralentisseur à inertie rendu actif lors de la venue en butée du bras de contact central 36b (indiqué en traits mixtes à la fig. 1) contre la protubérance 70 du fond intermédiaire 14. Le pivotement stoppé du bras central 36b à la fin de la première phase d'ouverture n'entrave cependant pas le déplacement poursuivi des bras latéraux 36a, 36c durant une course morte d amorcée lors de la deuxième phase d'ouverture. Le rattrapage de la course morte d s'opère par la venue en engagement des ouvertures 66, 68 des doigts latéraux 36a, 36c (en traits discontinus, fig. 1) et de l'axe d'arrêt 60 du bras central 36b. La butée du bras central 36b contre la protubérance 70 engendre un choc ayant tendance à renvoyer ledit bras central 36b vers la position de fermeture. Grâce à la liaison mécanique à jeu do l'axe d'arrêt 60 dans les lumières 66, 68, on remarque que la retombée du bras central 36b est freinée puis inversée grâce à l'inertie des bras latéraux 36a, 36c jouant le rôle de masselottes de compensation. La disposition des ressorts 58 engendre un couple faible sur les bras de contact 36a, 36b, 36c au début de la course de retour vers la position de fermeture. La durée d'ouverture des bras de contacts 36a, 36b, 36c est supérieure au temps de réponse du bloc déclencheur 28, de manière à permettre l'élimination définitive du défaut par le bloc disjoncteur 10 avant la refermeture du bloc limiteur 12.

L'invention ne se limite pas au mode de mise en oeuvre décrit, mais elle s'étend à toute variante restant dans le cadre des équivalences électrotechniques, notamment celle dans laquelle un nombre différent de bras de contacts 36a, 36b, 36c ... serait utilisé dans le bloc limiteur 12, et celle dans laquelle la liaison mécanique à jeu du dispositif ralentisseur à inertie serait agencée différemment. Ce dernier a été décrit en référence à un bloc limiteur 12 modulaire associé à un bloc disjoncteur 10 indépendant à déclencheur automatique 28, mais il est bien entendu que le dispositif ralentisseur selon l'invention s'applique également pour tout autre disjoncteur limiteur dont les fonctions de limitation et de disjonction sont combinées dans un même appareil.

## Revendications

1. Disjoncteur limiteur multipolaire à basse tension et à mécanisme de manoeuvre (22) à genouillère (24) coopérant avec une manette (26) d'actionnement manuel et avec un bloc déclencheur (28) automatique à seuil de déclenchement réglable, chaque pôle comportant:
- une chambre d'extinction (19, 44) de l'arc tiré entre des contacts fixes (16, 38) et mobiles (18, 37) lors de leur séparation,
- des plages (48, 50) d'aminée de courant vers lesdits contacts,
- une pluralité de bras de contact (36a, 36b, 36c) mobiles s'étendant transversalement dans des plans parallèles, chaque bras étant à ouverture rapide par effet d'autorépulsion électrodynamique sous l'action d'une augmentation brusque du courant, ladite ouverture rapide intervenant avant l'ouverture mécanique définitive du pôle à la suite du déverrouillage du mécanisme (22) piloté par le déclencheur (28) automatique,
- des moyens élastiques (58) sollicitant les bras (36a, 36b, 36c) en position de fermeture pour engendrer une pression de contact jusqu'à un seuil prédéterminé,
- et un organe ralentisseur comprenant une masselotte, coopérant en fin de course d'ouverture avec lesdits bras de contact - (36a, 36b, 36c) pour assurer lors de la phase d'autorépulsion une durée d'ouverture supérieure au temps de réponse du bloc déclencheur (28),
caractérisé par le fait que l'organe ralentisseur comporte la masselotte formée par un premier bras de contact (36a, 36c), associé par une liaison mécanique (60, 66, 68) à course morte à un deuxième bras de contact (36b) juxtaposé coopérant en position d'ouverture avec une butée d'arrêt (70) agencée en amortisseur pour limiter le débattement du bras (36b) de contact au-delà de la position d'ouverture et pour autoriser le déplacement poursuivi du premier bras (36a, 36c) juxtaposé jusqu'au rattrapage de la course morte de la liaison mécanique, l'inertie du premier bras (36a, 36c) de contact compensant ensuite le choc dû à la venue en engagement du deuxième bras (36b) et de la butée (70), de manière à empêcher la refermeture immédiate des bras de contacts avant l'intervention du bloc déclencheur (28).

2. Disjoncteur limiteur multipolaire selon la revendication 1, caractérisé par le fait que ladite liaison mécanique comporte un organe d'entraînement (60) solidaire du deuxième bras de contact (36b) associé à la butée (70), et coopérant à jeu avec le premier bras masselotte (36a, 36c) juxtaposé susceptible d'effectuer un mouvement limité durant ladite course morte.

3. Disjoncteur limiteur multipolaire selon la revendication 2, caractérisé par le fait que l'organe d'entraînement de la liaison mécanique comprend un axe (60) d'arrêt fixé au deuxième bras de contact (36b), et s'étendant selon une direction transversale en traversant une ouverture (66, 68) ménagée dans le premier bras de contact (36a, 36c) juxtaposé, le diamètre de l'ouverture (66, 68) étant supérieur à celui de l'axe (60) pour déterminer ladite course morte.

4. Disjoncteur limiteur multipolaire selon la revendication 3, dont le nombre de bras de contact mobiles est supérieur à deux, caractérisé par le fait que l'axe d'arrêt (60) est assujetti perpendiculairement au deuxième bras de contact (36b) intermédiaire, intercalé entre le premier (36a) et un troisième (36c) bras de contact à ouvertures (66, 68).

5. Disjoncteur limiteur multipolaire selon l'une des revendications 1 à 4, caractérisé par le fait que la butée (70) de limitation du débattement du deuxième bras de contact (36b) est formée par une protubérance du boîtier isolant renfermant les disjoncteur.

## Patentansprüche

1. Mehrpoliger Niederspannungsstrombegrenzungsschalter mit einem Kniehebelsteuermechanismus (22, 24), der mit einem Handsteuerknebel (26) und mit einem automatischen Auslöseblock (28) mit einstellbarer Auslöseschwelle zusammenwirkt, wobei jeder Pol besteht aus:
- einer Löschkammer (19, 44) des zwischen den sich trennenden festen (16, 38) und beweglichen (18, 37) Kontakten gezogenen Lichtbogens,
- Stromzuführungsfahnen (48, 50) zu den genannten Kontakten,
- mehreren beweglichen Kontaktarmen (36a, 36b, 36c), die sich quer in parallelen Flächen erstrecken, wobei jeder Arm bei einem plötzlichen Stromanstieg durch elektrodynamisches Zurückstoßen schnell öffnet und diese Schnellöffnung vor der endgültigen mechanischen Öffnung des Poles, zufolge der durch den automatischen Auslöser (28) gesteuerten Entriegelung des Mechanismus (22), eintritt,
- die Arme (36a, 36b, 36c) in Schließstellung drückenden elastischen Mitteln (58) zur Bildung einer Kontaktkraft bis zu einer vorbestimmten Schwelle,
- und einem Hemmungsorgan mit einem Gewicht, das am Ende der Öffnungsbewegung mit den genannten Kontaktarmen (36a, 36b, 36c) zusammenwirkt, zum Versichern einer längeren Zurückstoßöffnungsdauer als die Ansprechdauer des Auslöseblocks (28),
dadurch gekennzeichnet, daß das Hemmungsorgan eine durch den ersten Kontaktarm (36a, 36c) gebildete Masse aufweist, die durch eine mechanische Verbindung (60, 66, 68) mit einem toten Schlag an einem zweiten anliegenden Kontaktarm (36b) verbunden ist, welcher in Öffnungsstellung mit einem als Stoßdämpfer zur Begrenzung der Bewegung des Kontaktarmes (36b) über die Öffnungsstellung hin und zur Weiterbewegung des ersten anliegenden Armes (36a, 36c) bis zum Einholen des toten Schlages der mechanischen Verbindung wirkenden Anschlag (70) zusammenwirkt, wobei die Trägheit des ersten Kontaktarmes (36a, 36c) danach den Stoß des zweiten Armes (36b) auf dem Anschlag (70) auffängt, um ein direktes Wiederschließen der Kontaktarme vor dem Einsetzen des Auslöseblocks zu verhindern.

2. Mehrpoliger Strombegrenzungsschalter nach Anspruch 1, dadurch gekennzeichnet, daß die genannte mechanische Verbindung ein an dem zweiten mit dem Anschlag (70) arbeitenden Kontaktarm (36b) verbundenen Antriebsorgan (60) aufweist, das mit Spiel mit dem ersten anliegenden Massekontakt (36a, 36c) für eine beschränkte Bewegung während des genannten toten Schlages zusammenwirkt.

3. Mehrpoliger Strombegrenzungsschalter nach Anspruch 2, dadurch gekennzeichnet, daß das Antriebsorgan der mechanischen Verbindung eine an dem zweiten Kontaktarm (36b) befestigte Anhaltswelle (60) hat, die sich quer durch eine in dem ersten anliegenden Kontaktarm (36a, 36c) vorgesehene Öffnung (66, 68) erstreckt, wobei der Querschnitt der Öffnung (66, 68) größer ist als der der Welle (60), um den genannten toten Schlag zu bilden.

4. Mehrpoliger Strombegrenzungsschalter nach Anspruch 3, dessen bewegliche Kontaktarmanzahl größer ist als zwei, dadurch gekennzeichnet, daß die Anhaltswelle (60) senkrecht an dem zweiten zwischen dem ersten (36a) und einem dritten (36c) Kontaktarm mit Öffnungen (66, 68) liegenden Kontaktarm (36b) befestigt ist.

5. Mehrpoliger Strombegrenzungsschalter nach einem der vorigen Ansprüche 1 bis 4, da- - durch gekennzeichnet, daß der die Bewegung des zweitem Kontaktarmes (36b) begrenzende Anschlag (70) durch einen Vorsprung des Schaltergehäuses gebildet wird.

## Claims

1. Low voltage, multipole current limiting circuit-breaker with a toggle (24) control mechanism (22) operating in combination with a manually operated control handle (26) and with an automatic tripping unit (28) having an adjustable tripping threshold each pole comprising:
- an arc extinguishing chamber (19, 44) for the arc drawn between the stationary contacts (16, 38) and movable contacts (18, 37) when they separate,
- current lead-in strips (48, 50) to the aforementioned contacts,
- a number of movable contact arms (36a, 36b, 36c) extending crosswise in parallel planes, each arm subject to high speed opening through electrodynamic auto-repulsive forces under the effect of a sudden increase in current, the said high-speed opening occurring before the final mechanical opening of the pole following release of the mechanism (22) controlled by the automatic tripping device,
- spring means (58) to urge the arms (36a, 36b, 36c) in the closed position so as to generate a contact pressure up to a pre-set threshold,
- and a braking component comprising an inertia block, cooperating at the end of the opening travel with the aforementioned contact arms (36a, 36b, 36c) so that the opening time during the auto-repulsion phase will be greater than the response time of the tripping unit, characterized by the fact that the braking component has an inertia block formed by a first contact arm (36a, 36c), connected by an idle travel mechanical linkage (60, 66, 68) to a second adjacent contact arm (36b) cooperating in the open position with a stop, (70) arranged so that it prevents the movement of the second contact arm (36b), beyond the open position and so that it allows the continued movement of the first adjacent arm (36a, 36b) until it reaches the end of the idle travel of the mechanical linkage, the inertia of the first contact arm (36a, 36c) then compensating the impact when the second arm (36b) and the stop (70) come into contact, in order to prevent immediate reclosure of the contact arms before the tripping unit (28) operates.

2. Multipole current limiting circuit-breaker according to claim 1, characterized by the fact that said mechanical linkage comprises a lock-pin (60) attached to said second contact arm (36b) associated with the stop (70) and cooperating with clearance with the first adjacent contact arm (36a, 36c) able to provide a limited movement during said idle travel.

3. Multipole current !imiting circuit-breaker according to claim 2, characterized by the fact that the lock-pin of the mechanical linkage comprises an axis (60) of a stop secured to the second contact arm (36b) and extending according a transversal direction crossing an opening (66, 68) arranged in the first adjacent contact arm (36a, 36c), the diameter of the opening (66, 68) being greater than that of the axis (60) in order to determine said idle travel.

4. Multipole current limiting circuit-breaker according to claim 3, which has a number of movable contact arms greater than two, characterized by the fact that the stop axis (60) is perpendicularly secured to the intermediate second contact arm (36b), lodged between the first (36a) and a third (36c) contact arm with openings (66, 68).

5. Multipole current limiting circuit-breaker according to one of the claims 1 to 4, characterized by the fact that the stop (70) for limiting the movement of the second contact arm (36b) is constituted by a projection of the insulating housing enclosing the circuit-breaker.
